# EUROPÄISCHE PATENTANMELDUNG

(11) **EP 3 789 199 A1**
(43) Veröffentlichungstag der Anmeldung: **10.03.2021**
(21) Anmeldenummer: 19195549.1
(22) Anmeldetag: 05.09.2019
(51) Int. Cl.: B41F 13/21, B41F 35/00

(54) **VORRICHTUNG, WISCHER, WISCHER-BELAG UND VERFAHEN ZUR PFLEGE EINES SCHMITZRINGES**

(71) Anmelder: Heidelberger Druckmaschinen AG, 69115 Heidelberg (DE)
(72) Erfinder: Kelm, Carsten, 68775 Ketsch (DE)

(57) **Zusammenfassung**

Eine Vorrichtung zur Pflege eines Schmitzringes umfasst einen Wischer (4), der eine Mittelachse (5), einen ersten Umfangsabschnitt (1), einen zweiten Umfangsabschnitt (2) und ein erstes Steckprofil aufweist, weiterhin umfassend einen Halter mit einem zweiten Steckprofil, mit dem das erste Steckprofil kompatibel ausgebildet ist, so dass der Wischer (4) und der Halter zusammensteckbar sind, wobei der Wischer (4) aus einer ersten Position in eine zweite Position drehbar ist, in der ersten Position der erste Umfangsabschnitt (1) an dem Schmitzring anliegt und in der zweiten Position der zweite Umfangsabschnitt (2) an dem Schmitzring anliegt. Der Halter ist zusammen mit dem Wischer (4) aus der ersten Position in die zweite Position um die Mittelachse (5) des Wischers (4) durch eine Einrichtung (7) drehbar.

## Beschreibung

Vorliegende Erfindung betrifft eine Vorrichtung zur Pflege eines Schmitzringes, umfassend einen Wischer, der eine Mittelachse, einen ersten Umfangsabschnitt, einen zweiten Umfangsabschnitt und ein erstes Steckprofil aufweist, weiterhin umfassend einen Halter mit einem zweiten Steckprofil, mit dem das erste Steckprofil kompatibel ausgebildet ist, so dass der Wischer und der Halter zusammensteckbar sind, wobei der Wischer aus einer ersten Position in eine zweite Position drehbar ist, in der ersten Position der erste Umfangsabschnitt an dem Schmitzring anliegt und in der zweiten Position der zweite Umfangsabschnitt an dem Schmitzring anliegt.

Vorliegende Erfindung betrifft auch einen Wischer zur Pflege eines Schmitzringes in einer Druckmaschine, umfassend ein erstes Steckprofil, welches mit einem zweiten Steckprofil kompatibel ausgebildet ist, das ein in der Druckmaschine angeordneter Halter für den Wischer aufweist.

Vorliegende Erfindung betrifft weiterhin einen Wischer-Belag für einen Wischer zur Pflege eines Schmitzringes.

Vorliegende Erfindung betrifft außerdem Verfahren zur Pflege eines Schmitzringes, bei denen die Vorrichtung und/oder der Wischer verwendet werden.

In DE 77 10 395 U ist eine Vorrichtung zum Reinigen von Schmitzringen an Zylindern von Druckmaschinen beschrieben, bei der ein Halter auf einem am Maschinengestell befestigten Stehbolzen schwenkbar gelagert ist und an seinem freien Ende mit einem Abstreifer versehen ist, der durch die Kraft einer Feder auf den Schmitzring des Zylinders gedrückt wird. Der Abstreifer besteht aus einem weichen und saugfähigen Material, wie Filz. Der Abstreifer besitzt eine derartige geometrische Form, dass er durch Umstecken oder Drehen im Halter mehrmals verwendet werden kann.

Ungünstig daran ist, dass der Abstreifer manuell gedreht werden muss, wenn er mehrmals verwendet werden soll.

Aufgabe der vorliegenden Erfindung ist, eine bedienungsfreundlichere Vorrichtung zu schaffen, einen für den Einsatz in der erfindungsgemäßen Vorrichtung geeigneten Wischer zu schaffen, ein zur Ausbildung des erfindungsgemäßen Wischers geeigneten Wischer-Belag zu schaffen und ein zum Betrieb der erfindungsgemäßen Vorrichtung geeignetes Verfahren anzugeben.

Die Aufgabe wird gelöst durch eine Vorrichtung zur Pflege eines Schmitzringes, umfassend einen Wischer, der eine Mittelachse, einen ersten Umfangsabschnitt, einen zweiten Umfangsabschnitt und ein erstes Steckprofil aufweist, weiterhin umfassend einen Halter mit einem zweiten Steckprofil, mit dem das erste Steckprofil kompatibel ausgebildet ist, so dass der Wischer und der Halter zusammensteckbar sind, wobei der Wischer aus einer ersten Position in eine zweite Position drehbar ist, in der ersten Position der erste Umfangsabschnitt an dem Schmitzring anliegt und in der zweiten Position der zweite Umfangsabschnitt an dem Schmitzring anliegt, dadurch gekennzeichnet, dass der Halter zusammen mit dem Wischer aus der ersten Position in die zweite Position um die Mittelachse des Wischers durch eine Einrichtung drehbar ist.

Der Vorteil der erfindungsgemäßen Vorrichtung besteht darin, dass diese günstige Voraussetzungen für eine Automatisierung aufweist.

Es sind verschiedene Weiterbildungen der erfindungsgemäßen Vorrichtung möglich:
Die Einrichtung kann einen Stellantrieb zum Drehen des Halters aufweisen.
Die Einrichtung kann ein Schrittgetriebe zum schrittweisen Drehen des Halters aufweisen. Das Schrittgetriebe kann ein Sperrrad aufweisen.
Der Halter kann eine Welle aufweisen und das erste Steckprofil und das zweite Steckprofil können zusammen eine Welle-Nabe-Verbindung bilden.

Die Aufgabe wird weiterhin gelöst durch einen Wischer zur Pflege eines Schmitzringes in einer Druckmaschine, umfassend ein erstes Steckprofil, welches mit einem zweiten Steckprofil kompatibel ausgebildet ist, das ein in der Druckmaschine angeordneter Halter für den Wischer aufweist, dadurch gekennzeichnet, dass das erste Steckprofil ein Teil einer Welle-Nabe-Verbindung ist, welche durch ein Zusammenstecken des ersten Steckprofils mit dem zweiten Steckprofil gebildet werden kann.

Der Vorteil des erfindungsgemäßen Wischers besteht darin, dass bei diesem günstige Voraussetzungen für ein aktorisches oder motorisches Drehen gegeben sind.

Es sind verschiedene Weiterbildungen des erfindungsgemäßen Wischers möglich:
Das erste Steckprofil kann ein Innenprofil sein.
Das erste Steckprofil kann eine Passfedernut sein.
Der Wischer kann einen ersten Umfangsabschnitt und einen zweiten Umfangsabschnitt besitzen, wobei der erste Umfangsabschnitt eine andere Oberflächenbeschaffenheit und/oder Materialbeschaffenheit als der zweite Umfangsabschnitt aufweisen kann.

Die Aufgabe wird weiterhin gelöst durch einen Wischer-Belag zur Pflege eines Schmitzringes in einer Druckmaschine, wobei der Wischer-Belag als ein Belagring ausgebildet ist, der eine Axialbohrung aufweist, die passgenau zu einem Nabenring dimensioniert ist, mit dem der Belagring zusammengesteckt werden kann, um einen erfindungsgemäßen Wischer oder eine seiner Weiterbildungen zu bilden.

Der Vorteil des erfindungsgemäßen Wischer-Belags besteht darin, dass dieser in Massenfertigung kostengünstig hergestellt werden kann, z. B. durch Ausstanzen von Belagringen aus Filzmatten. Der Belagring ermöglicht eine Mehrteiligkeit des Wischers, wobei der in der Fertigung weniger aufwendige Belagring ein Wegwerfteil und der in der Fertigung aufwändigere Nabenring ein wiederverwendbares Teil sein kann. Ein Zusatzvorteil ist, dass der Druckmaschinen-Bediener selbst den Wischer zusammensetzen kann, indem er Belagring und Nabenring zusammensteckt, und auch wieder auseinandernehmen kann.

Die Aufgabe wird weiterhin gelöst durch ein Verfahren zur Pflege eines Schmitzringes, wobei durch eine elektronische Steuerung beim Erreichen einer zulässigen Maximalanzahl von unter Betriebslast erfolgter Umdrehungen des Schmitzringes für diesen ein Pflegevorgang automatisch ausgelöst oder für eine manuelle Auslösung signalisiert wird, wobei zur Durchführung des Pflegevorganges die erfindungsgemäß ausgebildete Vorrichtung oder eine ihrer Weiterbildungen verwendet wird und/oder der erfindungsgemäße Wischer oder eine seiner Weiterbildungen verwendet wird, wobei bei dem Pflegevorgang in einem ersten Schritt der Wischer an den Schmitzring angestellt wird, in einem zweiten Schritt mit dem Wischer Öl oder eine andere Substanz auf den Schmitzring aufgewischt und/oder von dem Schmitzring runtergewischt wird und in einem dritten Schritt der Wischer von dem Schmitzring wieder abgestellt wird.

Beim erfindungsgemäßen Verfahren besteht der Vorteil darin, dass der Bediener von Kontrolltätigkeit entlastet wird.

Bei dem Verfahren ist eine Weiterbildung möglich, gemäß welcher
a) bei dem Pflegevorgang oder
b) bei dem Pflegevorgang und einem nachfolgenden Pflegevorgang oder
c) bei beiden - a) und b) -
ein erster Umfangsabschnitt und ein zweiter Umfangsabschnitt des Wischers nacheinander mit dem Schmitzring in Kontakt gebracht werden.

Weiterbildungen der Erfindung ergeben sich auch aus der nachfolgenden Beschreibung von Ausführungsbeispielen und der dazugehörigen Zeichnung, in welcher zeigt:
- Figur 1a:: eine erfindungsgemäße Pflegevorrichtung bei der Pflege eines Schmitzringes,
- Figur 1b:: einen Wischer der Vorrichtung in gegenüber Figur 1a veränderter Drehposition,
- Figur 2a:: die Vorrichtung in einer Darstellung ohne den Schmitzring,
- Figur 2b:: einen Anschlag der Vorrichtung als Einzelheit,
- Figur 3a:: einen Halter der Vorrichtung,
- Figur 3b:: einen mit dem Halter kompatiblen Wischer,
- Figur 4:: ein Schrittgetriebe der Vorrichtung,
- Figur 5:: eine Ölzufuhr der Vorrichtung,
- Figur 6:: eine Modifikation der Ölzufuhr,
- Figuren 7-14:: verschiedene Varianten zur Ausbildung des Wischers,
- Figur 15a:: eine Steuerung zum Ansteuern von zwei Stellantrieben der Vorrichtung,
- Figur 15b:: ein Schema für ein in der Steuerung ablaufendes Programm zur Durchführung eines Pflegeverfahrens mittels der Vorrichtung und
- Figuren 16a - 16d: ein bevorzugtes Ausführungsbeispiel des Halters und des Wischers.

Figur 1a zeigt einen Plattenzylinder 17 mit einem Schmitzring 3 in einer Druckmaschine 15. Eine Vorrichtung zur Pflege des Schmitzringes 3 ist neben diesem angeordnet. Bei der Pflege streicht ein Wischer 4 eine Substanz in Form von Schmutz von dem dabei rotierenden Schmitzring 3 ab und einen Schmierstoff - im Folgenden als Öl bezeichnet - darauf auf.

Die Figuren 2a und 2b zeigen, dass die Vorrichtung einen Lagerhebel 18 aufweist, der durch einen pneumatischen Arbeitszylinder 40 um ein Gelenk 41 geschwenkt wird, um den Wischer 4 an den Schmitzring 3 anzustellen und davon wieder abzustellen. Der angestellte Zustand wird durch einen Zustell-Anschlag 19 bestimmt, der justierbar ist, um die Pressung zwischen Wischer 4 und Schmitzring 3 einzustellen. Im abgestellten Zustand liegt der Lagerhebel 18 an einem Abstell-Anschlag 20 an. Zum Drehen des Wischers 4 um seine Mittelachse 5 ist eine Einrichtung 7 mit einem Stellantrieb 8 und einem Schrittgetriebe 9 vorhanden. Der Wischer 4 umfasst einen ersten Umfangsabschnitt 1, einen zweiten Umfangsabschnitt 2 und noch weitere erhabene Umfangsabschnitte, zwischen denen vertiefte Umfangsabschnitte liegen.

Figur 3a zeigt, dass an dem Lagerhebel 18 ein Halter 6 für den Wischer 4 angeordnet ist. Der Halter 6 umfasst eine Welle 13, welche beim Umschalten vom ersten Umfangsabschnitt 1 auf den zweiten Umfangsabschnitt 2 das Drehmoment vom Schrittgetriebe 9 auf den Wischer 4 überträgt, wenn dieser auf die Welle 13 gesteckt ist. Zur Übertragung des Drehmoments von der Welle 13 auf den Wischer 4 ist eine Welle-Nabe-Verbindung 14 vorhanden, die aus einem ersten Steckprofil 11 am Wischer 4 und einem zweiten Steckprofil 12 an der Welle 13 besteht. Das erste Steckprofil 11 ist eine Passfedernut und das zweite Steckprofil 12 eine Passfeder. Zum Sichern des Wischers 4 auf der Welle 13 sind ein Riegel 14 und eine Feder 42 vorhanden. Zum Entriegeln wird ein Druckknopf 25 gegen die Kraft der Feder 42 gedrückt, der über eine Keilfläche 43 den Riegel 24 in die Welle 13 zurückschiebt, wodurch der Riegel 24 außer Eingriff in den Wischer 4 gelangt.

Figur 3b zeigt, dass der Wischer 4 einen Nabenring 32 aufweist, dessen Innendurchmesser mit dem Außendurchmesser der Welle 13 passgenau ist. Haltenuten 20, die mit der Mittelachse 5 parallel verlaufen, sind in gleichmäßigem Abstand zueinander in die Außenumfangsfläche des Wischers 4 eingebracht. In den Haltenuten 20 sitzen Belagstreifen 29, die im Gegensatz zum Nabenring 32 aus einem saugfähigen Material bestehen, welches das Öl speichert. Die Belagstreifen 29 bilden den ersten und zweiten Umfangsabschnitt 1, 2 und können an den Nabenring 32 angeklebt sein.

Figur 4 zeigt ein Schaltrad oder Sperrrad 10 des Schrittgetriebes 9. Das Sperrrad 10 ist mit der Welle 13 koaxial angeordnet und drehfest verbunden. In das Sperrrad 10 greifen eine Transportklinke 26 und eine Sperrklinke 27 ein. Die Transportklinke 26 ist in einer Platte 44 gelagert, an welcher der Stellantrieb 8 angreift, um die Platte 44 mitsamt der Transportklinke 26 um die Mittelachse 5 bzw. die Welle 13 hin und her zu schwenken.

Beim Schwenken im Uhrzeigersinn wird die Transportklinke 26 relativ zum Sperrrad 10 bewegt, welches dabei von der Sperrklinke 27 blockiert wird. Beim Schwenken gegen den Uhrzeigersinn nimmt die Transportklinke 26 das Sperrrad 10 mit, wodurch ein Schaltschritt des Wischers 4 erfolgt, bei dem die Welle 13 zusammen mit dem darauf sitzenden Wischer 4 aus einer ersten Position 4.1 (Figur 1a) in eine zweite Position 4.2 (Figur 1b) gedreht wird. Der Stellantrieb 8 ist als ein doppeltwirkender pneumatischer Arbeitszylinder ausgebildet. Stattdessen kann er auch als einfachwirkender und mit einer Rückstellfeder kombinierter Arbeitszylinder ausgebildet sein. Wenn die Welle 13 über einen Freilauf in dem Lagerhebel 18 gelagert ist, kann die Sperrklinke 27 entfallen. Die Sperrklinke 27 oder der Freilauf verhindern auch, dass beim Abwischen des rotierenden Schmitzringes 3 dieser den daran anliegenden Wischer 4 verdreht.

In Figur 5 ist eine Ölzufuhr 28 gezeigt, die das Öl auf den Wischer 4 aufbringt, welcher es dann auf den Schmitzring 3 aufbringt.

In Figur 6 ist eine alternative Ölzufuhr 28 gezeigt, die das Öl direkt auf den Schmitzring 3 aufbringt.

Für beide Varianten der Ölzufuhr 28 gilt, dass diese das Öl aus einem Tropfrohr 48 auftropfen oder mittels eines Düsenkopfes 47 aufsprühen kann und dass die Ölzufuhr 28 entweder an einer Gestellwand 45 oder an dem relativ zur Gestellwand 45 beweglichen Lagerhebel 18 befestigt sein kann.

Figur 7 zeigt eine Bauform des Wischers 4, bei welcher der Nabenring 32 aus einem ersten Segment 32.1 und einem zweiten Segment 32.2 axial zusammengesetzt ist. Die beiden Segmente 32.1, 32.2 haben jeweils eines kammförmigen Mitnehmer-Rand 48, der in den Mitnehmer-Rand des jeweiligen anderen Segments eingreift, um die beiden Segmente 32.1, 32.2 miteinander drehfest zu verbinden. Jedes Segment 32.1, 32.2 trägt einen Belagring 31 aus saugfähigem Material, z.B. aus Filz, Vliesstoff oder einem geschäumten Thermoplast.

Figur 8 zeigt eine Bauform des Wischers 4, bei welcher dieser die Form eines Kreiszylinderringes 33 mit einer Rundungsfläche 34 aufweist, auf welcher der erste und zweite Umfangsabschnitt 1, 2 ohne sichtbare Grenze ineinander übergehen.

Figur 9 zeigt eine andere Bauform des Wischers 4, bei welcher der Wischer 4 als Prismenring 35 mit Facettenflächen 36 ausgebildet ist, welche den ersten und zweiten Umfangsabschnitt 1, 2 bilden. Bei den Bauformen der Figuren 8 und 9 kann der Belag entfallen und können die Rundungsfläche 34 oder die Facettenflächen 36 aus dem gleichen Material wie der Nabenring 32 bestehen. Zu sehen ist eine in die Umfangsfläche des Wischers 4 eingebrachte Ringnut 49, in welche der Riegel 24 beim axialen Sichern des Wischers 4 auf der Welle 13 eingreift.

Figur 10 zeigt einen Klemmhalter 37 für einen Belagstreifen 29 (Figur 3b). Der Klemmhalter 37 besteht aus einer ersten Klemme 51 und einer zweiten Klemme 52, die entlang einer Fügelinie zusammengesetzt sind. Zur Sicherung der Klemmen 51, 52 gegen achsparalleles Verschieben zueinander weist die Fügelinie Formschlusselemente 50 in U-Form und dazu komplementärer Form auf. Die beiden Klemmen 51, 52 haben jeweils ein Winkelprofil und an ihrem oberen Längsrand eine Verzahnung 38, die beim Klemmen in den Belagstreifen 29 eingreift. Der Klemmhalter 37 kann aus Federstahl oder einem vergleichbar flexiblen Kunststoff bestehen.

Figur 11 zeigt den Nabenring 32, der bei dieser Variante ein sternförmiges Profil hat. Die Umfangsfläche des Nabenrings 32 wird durch Vorsprünge mit einem T-Profil oder Pilzprofil und dazwischenliegenden Vertiefungen mit komplementärem Profil gebildet. Am Beispiel einer Vertiefung ist gezeigt, dass in jede Vertiefung ein Klemmhalter 37 eingesetzt ist, in den ein Belagstreifen (nicht gezeigt) eingeklemmt ist, wodurch der erste Umfangsabschnitt 1 und der zweite Umfangsabschnitt 2 gebildet werden. Die eingeklemmten Belagstreifen ragen aus den Vertiefungen heraus, so dass sie bezüglich des Wischers 4 radial nach außen ein wenig über die Vorsprünge überstehen.

In den Figuren 12a und 12b ist gezeigt, dass der Mitnehmer-Rand 48 (Figur 7) federnde Schnapper 53 aufweist. Außerdem ist darin eine Modifikation des Wischers 4 aus Figur 7 gezeigt, wobei das erste Steckprofil 11 am Nabenring 32 als Keilwellenprofil 39 ausgebildet ist und das zweite Steckprofil 12 an dem jeweiligen Belagring 31 als mit dem Keilwellenprofil 39 passgenaues Innenprofil.

In den Figuren 13 und 14 sind Modifikationen des Wischers 4 aus Figur 3b gezeigt, wobei der erste Umfangsabschnitt 1 mit Öl oder einem anderen geeigneten Schmierstoff imprägniert oder getränkt ist und der zweite Umfangsabschnitt 2 nicht, also trocken ist. Mit dem feuchten, ersten Umfangsabschnitt 1 wird der Schmierstoff auf den Schmitzring 3 übertragen. Danach wird der übertragene Schmierstoff mit dem trockenen, zweiten Umfangsabschnitt 2 verteilt und feindosiert. Hierbei können der erste und zweite Umfangsabschnitt 1, 2 aus dem gleichen Material oder verschiedenen Materialien bestehen.

Bei der Variante nach Figur 13 sind zwischen den Umfangsabschnitten 1, 2 Trennschichten, z.B. aus öl-undurchlässiger Folie, angeordnet, die verhindern, dass der Schmierstoff aus dem ersten Umfangsabschnitt 1 direkt in den zweiten Umfangsabschnitt 2 diffundiert bzw. übergeht. Zwischen den die Umfangsabschnitte 1, 2 bildenden Belagstreifen 29 klaffen also keine offenen Lücken, so dass die ersten Umfangsabschnitte 1 und die zweiten Umfangsabschnitte 2 gemeinsam die geschlossene Rundungsfläche 34 bilden.

Bei der Variante nach Figur 14 sind die ersten Umfangsabschnitte 1 zu den dazwischen angeordneten zweiten Umfangsabschnitten 2 in Umfangsrichtung mit Abstand angeordnet, so dass zwischen den trockenen und feuchten Belagstreifen 29 Lücken sind, die den direkten Übergang des Schmierstoffs aus den feuchten in die trockenen Belagstreifen z.B. während der Bevorratung von Wischern 4 verhindern.

In den Figuren 15a und 15b ist dargestellt, dass eine elektronische Steuerung 16 den Stellantrieb 8 und den Arbeitszylinder 40 entsprechend eines in der Steuerung 16 ablaufenden Programms ansteuert, bei dem in einem ersten Schritt 21 durch den Arbeitszylinder 40 der Wischer 4 mit seinem ersten Umfangsabschnitt 1 an den Schmitzring 3 angestellt wird. In einem zweiten Schritt 22 wird durch den ersten Umfangsabschnitt 1 Öl auf den mit dem Plattenzylinder 17 rotierenden Schmitzring 3 aufgetragen. Danach wird in einem dritten Schritt 23 der Wischer 4 vom Schmitzring 3 wieder abgestellt und durch den Stellantrieb 8 und das Schrittgetriebe 9 schrittweise rotiert, um vom ersten Umfangsabschnitt 1 auf den zweiten Umfangsabschnitt 2 umzuschalten bzw. den zweiten Umfangsabschnitt 2 einsatzbereit zu schalten. Das Pflegeprogramm kann an dieser Stelle enden oder - wie in Figur 15b mit unterbrochener Phantomlinie dargestellt - einen zweiten Durchlauf beinhalten, bei dem der zweite Umfangsabschnitt 2 zum Einsatz kommt und im dritten Schritt 23 der Wischer 4 vom zweiten Umfangsabschnitt 2 auf einen frischen, ersten Umfangsabschnitt 1 weitergetaktet wird.

In den Figuren 16a - 16d ist eine Modifikation zum Einsatz in der Vorrichtung aus den Figuren 1 bis 5 dargestellt.

Figur 16a zeigt, dass pro Wischer 4 ein einziger Belagring 31 mit kreisringförmigem Profil vorhanden ist. Der Belagring 31 besteht aus einem weichen, saugfähigen Material, z. B. Filz. Der Belagring 31 hat eine durchgehende Axialbohrung 58, die z. B. durch Stanzen eingebracht sein kann. Die Axialbohrung 58 und die Außenumfangsfläche des Nabenrings 32 sind bezüglich ihrer Durchmesser zueinander passgenau dimensioniert, so dass nach dem Aufstecken des Belagrings 31 auf den Nabenring 32 ersterer straff auf letzteren sitzt.

Figur 16b zeigt, dass der Nabenring 32 an einem Ende eine erste Scheibe 54 und am anderen Ende das erste Steckprofil 11 aufweist. Das erste Steckprofil 11 ist als u-förmige Randaussparung ausgebildet. Die erste Scheibe hat auf ihrer zum ersten Steckprofil 11 weisenden Seitenfläche Spitzen 56.

Figur 16c zeigt, dass die Welle 13 eine zweite Scheibe 55 und eine freies Ende aufweist. In Richtung dieses freien Endes neben der zweiten Scheibe 55 ist das zweite Steckprofil 12 angeordnet. Das zweite Steckprofil 12 ist als Passfeder ausgebildet. Die zweite Scheibe hat auf ihrer zum zweiten Steckprofil 12 weisenden Seitenfläche Spitzen 57.

Figur 16d zeigt, wie der Belagring 31 auf den Nabenring 32 aufgesteckt wird, was der Bediener selbst ausführen kann. Der Belagring 31 ist ein kostengünstiger Einweg-Artikel und kann bei Verschleiß einfach durch einen frischen ersetzt werden. Das Aufstecken des Belagrings 31 auf den Nabenring 32 erfolgt komfortabel außerhalb der Druckmaschine 15. Wenn pro Schmitzring-Pflegevorrichtung zwei Nabenringe 32 vorhanden sind, kann bei dem einen Nabenring 32 der Belagring 31 schon gewechselt werden, während sich der andere Nabenring 32 noch im Einsatz in der Druckmaschine 15 befindet. Dadurch wird die Maschinenstillstandzeit verringert.

Beim Aufstecken des Belagrings 31 auf den Nabenring 32 bohren sich bzw. stechen die Spitzen 56 des Nabenrings 32 in die eine Seitenfläche des Belagrings 31. Beim folgenden Aufstecken des Nabenrings 32 mit dem darauf sitzenden Belagring 31 auf die Welle 13 bohren sich die Spitzen 57 des Halters 6 in die andere Seitenfläche des Belagrings 31 und wird das erste Steckprofil 11 über das zweite Steckprofil 12 gestülpt. Durch den Eingriff der Spitzen 56, 57 in den Belagring 31 wird beim Umschalten des Wischers 4 das Drehmoment formschlüssig von der Welle 13 und dem Nabenring 32 auf den Belagring 31 übertragen.

Gegebenenfalls ist nur der eine Satz Spitzen 56 oder 57 erforderlich und kann der andere entfallen.

### Bezugszeichenliste

- 1: erster Umfangsabschnitt
- 2: zweiter Umfangsabschnitt
- 3: Schmitzring
- 4: Wischer
- 4.1: erste Position
- 4.2: zweite Position
- 5: Mittelachse
- 6: Halter
- 7: Einrichtung
- 8: Stellantrieb
- 9: Schrittgetriebe
- 10: Sperrrad
- 11: erstes Steckprofil
- 12: zweites Steckprofil
- 13: Welle
- 14: Welle-Nabe-Verbindung
- 15: Druckmaschine
- 16: Steuerung
- 17: Plattenzylinder
- 18: Lagerhebel
- 19: Zustell-Anschlag
- 20: Abstell-Anschlag
- 21: erster Schritt
- 22: zweiter Schritt
- 23: dritter Schritt
- 24: Riegel
- 25: Druckknopf
- 26: Transportklinke
- 27: Sperrklinke
- 28: Ölzufuhr
- 29: Belagstreifen
- 30: Halteelement
- 31: Belagring
- 32: Nabenring
- 32.1: erstes Segment
- 32.2: zweites Segment
- 33: Kreiszylinderring
- 34: Rundungsfläche
- 35: Prismenring
- 36: Facettenfläche
- 37: Klemmhalter
- 38: Verzahnung
- 39: Keilwellenprofil
- 40: Arbeitszylinder
- 41: Gelenk
- 42: Feder
- 43: Keilfläche
- 44: Platte
- 45: Gestellwand
- 46: Tropfrohr
- 47: Düsenkopf
- 48: Mitnehmer-Rand
- 49: Ringnut
- 50: Formschlusselement
- 51: erste Klemme
- 52: zweite Klemme
- 53: Schnapper
- 54: erste Scheibe
- 55: zweite Scheibe
- 56: Spitze
- 57: Spitze
- 58: Axialbohrung

## Patentansprüche

1. Vorrichtung zur Pflege eines Schmitzringes (3), umfassend
einen Wischer (4), der eine Mittelachse (5), einen ersten Umfangsabschnitt (1), einen zweiten Umfangsabschnitt (2) und ein erstes Steckprofil (11) aufweist, einen Halter (6) mit einem zweiten Steckprofil (12), mit dem das erste Steckprofil (11) kompatibel ausgebildet ist, so dass der Wischer (4) und der Halter (6) zusammensteckbar sind,
wobei der Wischer (4) aus einer ersten Position (4.1) in eine zweite Position (4.2) drehbar ist,
in der ersten Position (4.1) der erste Umfangsabschnitt (1) an dem Schmitzring (3) anliegt und in der zweiten Position (4.2) der zweite Umfangsabschnitt (2) an dem Schmitzring (3) anliegt,
**dadurch gekennzeichnet,**
**dass** der Halter (6) zusammen mit dem Wischer (4) aus der ersten Position (4.1) in die zweite Position (4.2) um die Mittelachse (5) des Wischers (4) durch eine Einrichtung (7) drehbar ist.

2. Vorrichtung nach Anspruch 1,
**dadurch gekennzeichnet,**
**dass** die Einrichtung (7) einen Stellantrieb (8) zum Drehen des Halters (6) aufweist.

3. Vorrichtung nach Anspruch 1 oder 2,
**dadurch gekennzeichnet,**
**dass** die Einrichtung (7) ein Schrittgetriebe (9) zum schrittweisen Drehen des Halters (6) aufweist.

4. Vorrichtung nach Anspruch 3,
**dadurch gekennzeichnet,**
**dass** das Schrittgetriebe (9) ein Sperrrad (10) aufweist.

5. Vorrichtung nach einem der Ansprüche 1 bis 4,
**dadurch gekennzeichnet,**
**dass** der Halter (6) eine Welle (13) aufweist und
**dass** das erste Steckprofil (11) und das zweite Steckprofil (12) zusammen eine Welle-Nabe-Verbindung (14) bilden.

6. Wischer (4) zur Pflege eines Schmitzringes (3) in einer Druckmaschine (15), umfassend
ein erstes Steckprofil (11), welches mit einem zweiten Steckprofil (12) kompatibel ausgebildet ist, das ein in der Druckmaschine (15) angeordneter Halter (6) für den Wischer (4) aufweist,
**dadurch gekennzeichnet,**
**dass** das erste Steckprofil (11) ein Teil einer Welle-Nabe-Verbindung (14) ist, welche durch Zusammenstecken des ersten Steckprofils (11) mit dem zweiten Steckprofil (12) gebildet werden kann.

7. Wischer nach Anspruch 6,
**dadurch gekennzeichnet,**
**dass** das erste Steckprofil (11) ein Innenprofil ist.

8. Wischer nach Anspruch 6 oder 7,
**dadurch gekennzeichnet,**
**dass** das erste Steckprofil (11) eine Passfedernut ist.

9. Wischer nach einem der Ansprüche 6 bis 8,
**dadurch gekennzeichnet,**
**dass** der Wischer (4) einen ersten Umfangsabschnitt (1) und einen zweiten Umfangsabschnitt (2) besitzt, wobei der erste Umfangsabschnitt (1) eine andere Oberflächenbeschaffenheit und/oder Materialbeschaffenheit als der zweite Umfangsabschnitt (2) aufweist.

10. Wischer-Belag zur Pflege eines Schmitzringes (3) in einer Druckmaschine (15), wobei der Wischer-Belag als ein Belagring (31) ausgebildet ist, der eine Axialbohrung (58) aufweist, die passgenau zu einem Nabenring (32) dimensioniert ist, mit dem der Belagring (31) zusammengesteckt werden kann, um einen Wischer (4) nach einem der Ansprüche 6 bis 9 zu bilden.

11. Verfahren zur Pflege eines Schmitzringes (3),
- wobei durch eine elektronische Steuerung (16) beim Erreichen einer zulässigen Maximalanzahl von unter Betriebslast erfolgter Umdrehungen des Schmitzringes (3) für diesen ein Pflegevorgang automatisch ausgelöst oder für eine manuelle Auslösung signalisiert wird,
- wobei zur Durchführung des Pflegevorganges eine nach einem der Ansprüche 1 bis 5 ausgebildete Vorrichtung und/oder ein nach einem der Ansprüche 6 bis 9 ausgebildeter Wischer (4) verwendet wird,
- wobei bei dem Pflegevorgang
in einem ersten Schritt (21) der Wischer (4) an den Schmitzring (3) angestellt wird, in einem zweiten Schritt (22) mit dem Wischer (4) Öl oder eine andere Substanz auf den Schmitzring (3) aufgewischt und/oder von dem Schmitzring (3) runtergewischt wird und
in einem dritten Schritt (23) der Wischer (4) von dem Schmitzring (3) wieder abgestellt wird.

12. Verfahren nach Anspruch 11,
wobei
a) bei dem Pflegevorgang oder
b) bei dem Pflegevorgang und einem nachfolgenden Pflegevorgang oder
c) bei beiden - a) und b) -
ein erster Umfangsabschnitt (1) und ein zweiter Umfangsabschnitt (2) des Wischers (4) nacheinander mit dem Schmitzring (3) in Kontakt gebracht werden.

## Geänderte Patentansprüche

### Geänderte Patentansprüche gemäss Regel 137(2) EPÜ.

1. Druckmaschine mit einem Schmitzring (3) und einer Vorrichtung zur Pflege des Schmitzringes (3), umfassend
einen Wischer (4), der eine Mittelachse (5), einen ersten Umfangsabschnitt (1), einen zweiten Umfangsabschnitt (2) und ein erstes Steckprofil (11) aufweist, einen Halter (6) mit einem zweiten Steckprofil (12), mit dem das erste Steckprofil (11) kompatibel ausgebildet ist, so dass der Wischer (4) und der Halter (6) zusammensteckbar sind,
wobei der Wischer (4) aus einer ersten Position (4.1) in eine zweite Position (4.2) drehbar ist,
in der ersten Position (4.1) der erste Umfangsabschnitt (1) an dem Schmitzring (3) anliegt und in der zweiten Position (4.2) der zweite Umfangsabschnitt (2) an dem Schmitzring (3) anliegt,
**dadurch gekennzeichnet,**
**dass** der Halter (6) zusammen mit dem Wischer (4) aus der ersten Position (4.1) in die zweite Position (4.2) um die Mittelachse (5) des Wischers (4) durch eine Einrichtung (7) drehbar ist.

2. Druckmaschine nach Anspruch 1,
**dadurch gekennzeichnet,**
**dass** die Einrichtung (7) einen Stellantrieb (8) zum Drehen des Halters (6) aufweist.

3. Druckmaschine nach Anspruch 1 oder 2,
**dadurch gekennzeichnet,**
**dass** die Einrichtung (7) ein Schrittgetriebe (9) zum schrittweisen Drehen des Halters (6) aufweist.

4. Druckmaschine nach Anspruch 3,
**dadurch gekennzeichnet,**
**dass** das Schrittgetriebe (9) ein Sperrrad (10) aufweist.

5. Druckmaschine nach einem der Ansprüche 1 bis 4,
**dadurch gekennzeichnet,**
**dass** der Halter (6) eine Welle (13) aufweist und
**dass** das erste Steckprofil (11) und das zweite Steckprofil (12) zusammen eine Welle-Nabe-Verbindung (14) bilden.

6. Wischer (4) zur Pflege eines Schmitzringes (3) in einer Druckmaschine (15), umfassend
ein erstes Steckprofil (11), welches mit einem zweiten Steckprofil (12) kompatibel ausgebildet ist, das ein in der Druckmaschine (15) angeordneter Halter (6) für den Wischer (4) aufweist, wobei das erste Steckprofil (11) ein Teil einer Welle-Nabe-Verbindung (14) ist, welche durch Zusammenstecken des ersten Steckprofils (11) mit dem zweiten Steckprofil (12) gebildet werden kann, wobei der Wischer (4) einen ersten Umfangsabschnitt (1) und einen zweiten Umfangsabschnitt (2) besitzt, **dadurch gekennzeichnet,**
**dass** der erste Umfangsabschnitt (1) eine andere Oberflächenbeschaffenheit und/oder Materialbeschaffenheit als der zweite Umfangsabschnitt (2) aufweist.

7. Wischer nach Anspruch 6,
**dadurch gekennzeichnet,**
**dass** das erste Steckprofil (11) ein Innenprofil ist.

8. Wischer nach Anspruch 6 oder 7,
**dadurch gekennzeichnet,**
**dass** das erste Steckprofil (11) eine Passfedernut ist.

9. Wischer-Belag zur Pflege eines Schmitzringes (3) in einer Druckmaschine (15), wobei der Wischer-Belag als ein Belagring (31) ausgebildet ist, der eine Axialbohrung (58) aufweist, die passgenau zu einem Nabenring (32) dimensioniert ist, mit dem der Belagring (31) zusammengesteckt werden kann, um einen Wischer (4) nach einem der Ansprüche 6 bis 8 zu bilden.
